# EUROPÄISCHE PATENTANMELDUNG

(11) **EP 1 396 589 A1**
(43) Veröffentlichungstag der Anmeldung: **10.03.2004**
(21) Anmeldenummer: 02017869.5
(22) Anmeldetag: 08.08.2002
(51) Int. Cl.: E04C 1/39, E04C 1/40

(54) **Klimabaustein**

(71) Anmelder: Hötger, Peter, 59348 Lüdinghausen (DE); Gesen, Wolfgang, 26871 Papenburg (DE)
(72) Erfinder: Hötger, Peter, 59348 Lüdinghausen (DE); Gesen, Wolfgang, 26871 Papenburg (DE)

(57) **Zusammenfassung**

Klimabaustein mit einer zwischen zwei Schichten liegenden, vorzugsweise aus Schaumglas bestehenden Kerndämmung mit Einfräsungen zur Aufnahme von z.B. Leitungen.

## Beschreibung

Patentanmeldung eines sogenannten Klimabausteines, mit der Aufgabe der Herstellung einer relativen Klimadynamik und frei wählbaren thermischen Verläufen.

Mit herkömmlichen Bausteinen werden Häuser gebaut und es entsteht dadurch die Außenhülle eines Gebäudes. Die nowendige Haustechnik muß jeweils separat installiert werden, z.B. durch Einfräsungen in die Wand zur Aufnahme von Leitungen für die Versorgung mit Strom, Heizung, Wasser usw. Der der Patentanmeldung zugrunde liegende Kllmabaustein besitzt nicht nur die Versorgungskanäle für Strom. Heizung, Wasserleitung, in seiner Kerndämmung befindlich eingebaut, sondern er ist bei Erstellung von Wänden mit dem Klimabaustein, bereits der Heizkörper, der Kühlkörper und durch seine eingebauten Luftleltkanäle gleichzeitig das Lebenserhaltungssystem für Innenräume.

Das Kernstück des Klimabausteines befindet sich zwischen zwei schichten/Beplankungen, in fester Verbindung untereinander, und besteht vorzugsweise aus Schaumglas.

Die Kerndämmung aus Schaumglas, die immer zwischen mindestens einer aüßeren Beplankung liegt, wird vom Rohling her bearbeitet daß Luftlelt,- und versorgungskanäle entstehen, wie in den nachfolgenden Patentansprüchen dargestellt.

## Patentansprüche

1. Herstellung von Kanälen, Schächten, Ausnehmungen aus einem Schaumglas-Rohling (3) durch sägen, bohren, fräsen, stemmen, heraustrennen, (2), (4), (6), (7), (8(, (9) It beigefügter Zeichnung.

2. Der Bohrer, Fräser, die Säge, das Trennwerkzeug stellt immer sogenannte Halbkanäle her, d.h. jeder Kanal oder Schacht, oder jede Ausnehmung im Schaumglas-Rohling, endet immer an der Materialkante, dadurch werden keine geschlossenen Löcher oder geschlossene, also materialumschließende Kanäle, Schächte, Ausnahmungen gebildet, sondern immer mindestens einseitig offene Ausnehmungen in Form von Falzen, Nuten, Hohlzilinder. Die Maße der Kanäle, Ausnehmungen, Falze, Nuten sind frei wählbar, enden jedoch immer an der Materialkante des Rohlings.

3. Der endproduzierte Klimabaustein, aus mindestens einem hergerichteten Schaumglas-Rohling, wie im Patentanspruch zu 2. dargestellt, und mindestens einer einseitigen Beplankung (1) bestehend.

4. Der endproduzierte Klimabaustein besteht aus mindestens einem Schaumglas-Rohling und mindestens zwei außenliegenden Beplankungen, vonflächig und je Seite eine Beschichtung/Beplankung.
Der Schaumglas-Rohling kann auch nach Patentanspruch zu 2. ausgebildet sein.

5. Die mindestens einseitige, vollflächige Beplankung, besteht vorzugsweise aus Porenbeton/Gasbeton, kann aber auch aus unterschiedlichen Materialien mit unterschiedlichen Konsistenzen bestehen.
